# FASCICULE DE BREVET EUROPEEN

(11) **EP 0 020 249 B1**
(45) Date de publication et mention de la délivrance du brevet: **22.08.1984**
(21) Numéro de dépôt: 80400720.1
(22) Date de dépôt: 22.05.1980
(51) Int. Cl.: F02M 45/06, F02M 59/22

(54) **Pompe d'injection pour un moteur à combustion interne**
Einspritzpumpe für Brennkraftmaschine
Injection pump for internal-combustion engine

(30) Priorité: 28.05.1979 FR 7913486; 16.05.1980 FR 8011046
(43) Date de publication de la demande: 10.12.1980
(73) Titulaire: SOCIETE D'ETUDES DE MACHINES THERMIQUES S.E.M.T., F-93202 Saint-Denis (FR)
(72) Inventeur: Bastenhof, Dirk, F-95600 Eaubonne (FR); Brisson, Roger, F-95500 Gonesse (FR); Bonniot, Claude, F-75010 Paris (FR)
(74) Mandataire: Weinstein, Zinovi

## Description

La présente invention concerne une pompe d'injection pour un moteur à combustion interne du type décrit dans le préambule de la revendication principale.

Une pompe de ce type est connue par le GB-A-571485. Cette pompe permet de refouler une quantité de combustibles de pré-injection avant le refoulement du combustible d'injection principale, mais présente l'inconvénient de ne pas permettre une variation du début du refoulement de pré- injection.

Le US-A-2 810 375 a pour objet une pompe d'injection qui permet de faire varier le début du refoulement de combustible hors de la pompe vers l'injecteur. Ce dispositif de variation du début du refoulement comporte une chambre accumulatrice de combustible, en communication permanente avec la chambre d'admission et de volume variable par un piston monté mobile dans ladite chambre accumulatrice, à l'encontre d'un ressort de rappel, sous l'effet de la pression du combustible dans la chambre d'admission.

Si on utilisait ce dispositif de variation du début de refoulement dans la pompe suivant le GB-A-571 485, on obtiendrait une pompe dont non seulement le début du refoulement d'injection principale mais également le début du refoulement d'injection principale serait modifié par l'accumulateur.

La présente invention a pour but de proposer une pompe d'injection qui permet de faire varier le début du refoulement de pré-injection sans influencer le début du refoulement d'injection principale.

Ce but est atteint grâce aux caractéristiques énoncées dans la partie caractérisante de la revendication principale, et notamment du fait que le piston de l'accumulateur vient en appui étanche sur un siège formant butée de limitation de la course du piston pendant la pré-injection et est maintenu sur ce siège sous l'effet d'une pression égale à celle produite, pendant l'interruption du refoulement, par le piston de pompe continuant sa course monté pendant cette interruption.

Concernant le US-A-2 810 375, ce document ne contient aucun enseignement que pendant une période d'interruption de refoulement, le piston de l'accumulateur reste appliqué sur sa butée et ne révèle pas non plus que le piston de l'accumulateur vient en appui étanche sur un siège formant butée de limitation de la course du piston. C'est cependant ce siège étanche prévu par l'invention, qui empêche des fuites entre le piston et la paroi de la chambre de l'accumulateur de manière que le piston peut rester appliqué contre ce siège pendant la période d'interruption.

Selon une caractéristique avantageuse de l'invention, une tige est fixée à la face arrière du piston précité et l'extrémité libre de ladite tige est amenée hors de la structure de la pompe pour déterminer la longueur de la course du piston.

L'invention sera mieux comprise, et d'autres buts, caractéristiques, détails et avantages de celle-ci apparaîtront plus clairement au cours de la description explicative qui va suivre faite en référence aux dessins schématiques annexés donnés uniquement à titre d'exemple illustrant deux modes de réalisation de l'invention et dans lesquels:
Les figs 1 à 4 sont des vues en coupe longitudinales d'un premier mode de réalisation d'une pompe d'injection et illustrent des étapes spécifiques du fonctionnement de la pompe; la fig. 5 est une vue en coupe suivant la ligne V-V de la fig. 2; la fig. 6 illustre les phases de refoulement de combustible hors de la chambre de la pompe d'injection, en fonction de la position du piston du cylindre du moteur, exprimé en position angulaire de l'arbre manivelle; la fig. 7 est une vue en coupe longitudinale d'un deuxième mode de réalisation d'une pompe d'injection; la fig. 8 est une vue en coupe suivant la ligne VIII-VIII de la fig. 7; la fig. 9 montre en une vue en coupe et de façon schématique le dispositif accumulateur selon l'invention, et les figs 10 et 11 illustrent deux modes de réalisation concrètes d'un accumulateur selon l'invention.

La pompe d'injection représentée sur les figs 1 à 5 comprend un corps cylindrique 1 et un piston 2 monté mobile dans ce corps 1 suivant un mouvement alternatif rectiligne de va-et-vient, entre une position de point mort bas et une position de point mort haut, sous l'effet d'une came de commande (non représentée) solidaire d'un arbre mû par le moteur.

Dans le corps 1, au-dessus du piston 2, est délimitée une chambre d'admission de combustible 3, dans laquelle débouchent des orifices d'arrivée de combustible 4. Ces orifices sont situés à un niveau tel qu'ils permettent le remplissage de la chambre 3 par le combustible, lorsque le piston occupe sa position de point mort bas.

En haut de la chambre, non représenté, il faut imaginer un orifice de refoulement de combustible en direction de la flèche F1, vers un injecteur associé à un cylindre d'un moteur à combustion interne. Cet orifice de refoulement est obturable par un organe de décharge, de façon connue en soi.

Le piston 2 comporte une première gorge circulaire 5 délimitée à sa partie inférieure par une arête droite 6 et à sa partie supérieure par une arête hélicoïdale 7 formant une rampe hélicoïdale et aboutissant à une rainure 8 qui s'étend parallèlement à l'axe du piston. Cette rainure établit une communication permanente entre la chambre d'admission 3 et la gorge 5.

Le piston 2 est pourvu d'une deuxième gorge circulaire 9, limitée, dans l'exemple représenté, en haut par une arête droite 10 et en bas par une arête droite 11. Cette deuxième gorge 9 communique avec la première gorge 5 à travers des passages axiaux, formés dans l'exemple représenté par deux méplats 12 pratiqués sur la collerette 13 qui est délimitée entre les deux gorges 5 et 9. Il est à noter que les arêtes 6, 7, 10 et 11 présentent chacune un angle vif de 90°.

Comme il ressort des figures, des trous d'arrivée 14 du combustible sont pratiqués dans la paroi du corps 1 de la pompe, à une distance prédéterminée en dessous des orifices d'arrivée 4. Les trous 14 et les orifices 4 sont reliés à une source de combustible de relativement faible pression.

La distance, dans le sens axial du pistion, entre les orifices d'arrivée 4 et les trous d'arrivée 14, la distance entre la surface supérieure 15 du piston 2, d'une part, et les arêtes des deux gorges 5 et 9, d'autre part, ainsi que la hauteur axiale de la collerette 13 et la largeur de la deuxième gorge 9 sont choisies pour assurer les étapes de fonctionnement spécifiques de la pompe représentées sur les figs 1 à 4.

Dans la position du piston, représentée sur la fig. 1, la chambre d'admission 3 communique avec les orifices d'arrivée 4, ce qui permet le remplissage en combustible de la chambre 3. En se déplaçant vers le haut, c'est-à-dire vers sa position de point mort haut, le piston 2 atteint la position illustrée sur la fig. 2, dans laquelle il commence à obturer les orifices d'arrivée 4. Etant donné que la collerette 13 se trouve en face des trous d'arrivée 14 et obture ceux-ci, plus aucune communication n'existe entre la chambre 3 et un conduit d'arrivée de combustible de faible pression. C'est le début de refoulement de combustible vers l'injecteur dans la direction de la flèche F1. Ce début de refoulement est désigné sur la fig. 6 par la lettre A.

En continuant sa course de montée, le piston 2 arrive à la position montrée sur la fig. 3, dans laquelle l'arête supérieure 10 de la deuxième gorge 9 circulaire vient au niveau du bord inférieur des trous d'arrivée 14, ce qui constitue le début de la mise en communication de ces trous 14 et de la gorge 9 et, à travers les méplats 12, de la gorge 5 et de la rainure 8, avec la chambre 3. Il en résulte une brusque chute de pression à l'intérieur de la chambre 3. Le refoulement de combustible s'arrête, bien que le piston continue sa course de montée. Cet état est indiqué sur la fig. 6 par la lettre B. Cette communication et en raison d'elle la faible pression à l'intérieur de la chambre 3 persistent jusqu'à ce que le piston atteigne la position représentée sur la fig. 4, dans laquelle l'arête inférieure 11 de la gorge 9 vient au niveau du bord supérieur des trous d'arrivée 14. Ceux-ci se trouvent obturés par la surface cylindrique du piston, qui fait suite à la gorge 9. Dans cette position les orifices d'arrivée 4 sont encore fermés. La chambre 3 ainsi coupée des conduits de faible pression 4, 14, la pression du combustible à l'intérieur de la chambre augmente et le refoulement de combustible vers l'injecteur reprend, comme ceci est indiqué par la lettre C sur la fig. 6. Le refoulement prend fin en D, lorsque la rampe hélicoïdale 7 vient en regard d'un orifice d'arrivée 4. L'injection est plus rapide entre C et D qu'entre A et B, car la vitesse de la came de commande du piston est encore faible entre A et B, étant donné qu'elle se situe relativement au début de la montée du piston.

La position du point mort bas du piston 2 par rapport au mouvement du piston du cylindre du moteur est choisie telle que le début A de la première phase d'injection dans le cylindre du moteur est suffisamment avancé par rapprt au point mort haut du piston dudit cylindre du moteur pour que cette première injection puisse constituer une préinjection assurant l'allumage, dans la chambre de combustion d'un cylindre du moteur, de la quantité de combustion d'injection principale, pratiquement sans délai d'allumage. Par exemple le début de préinjection pourrait avoir lieu à un instant correspondant à un angle de rotation d'environ -30° de l'arbre manivelle, avant le point mort haut du piston moteur et l'injection principale pourrait être déclenchée à un angle d'environ -15°. Bien entendu, ces valeurs sont données uniquement à titre d'exemple.

Il s'est avéré que l'effet de la préinjection varie en fonction de la vitesse de rotation du moteur. A des vitesses relativement basses, l'illustration de la première phase de refoulement, c'est-à-dire du refoulement de préinjection, sous forme d'un rectangle suivant la fig. 6, correspond aux phénomènes qui se produisent réellement.

Mais, à des vitesses plus élevées, le refoulement et la préinjection, en fonction du temps, prennent plutôt l'allure d'une cloche, du fait que l'établissement de la pression relativement élevée à l'intérieur de la chambre 3 pendant le refoulement de combustible hors de la chambre et la chute de la pression dans la chambre en raison de la mise en communication de celle-ci avec les trous d'arrivée 14 nécessitent un certain délai de temps, puisque les orifices d'arrivée 4 et les trous d'arrivée 14 présentent des sections transversales de valeur limitée.

Ainsi, à des vitesses de rotation élevées, la pression augmentera dans la chambre avant l'obturation des orifices d'arrivée 4 et le découvre- ment des trous d'arrivée 14 par la collerette 13 n'entraînera pas tout de suite la chute de la pression dans la chambre. Par conséquent, un refoulement de combustible et un effet d'injection se produiront même à vitesse élevée du moteur, lorsque l'ouverture des trous 14 intervient avant l'obturation des orifices. Ce refoulement de combustible hors de la chambre par effet de «laminage» peut se produire par exemple pour un piston pourvu d'un cran dans sa surface supérieure 15 et fonctionnant à une position angulaire dans laquelle le cran vient en regard des orifices d'arrivée 4, ce qui retarde la fermeture de ces orifices. Si le cran est suffisamment profond, la gorge 9 peut venir en face des trous 14 avant l'obturation des orifices d'arrivée. A faible vitesse, la phase de refoulement A-B (fig. 6) ne se produirait pas. Mais, à pleine vitesse, grâce à l'effet de laminage, il y aura quand même un refoulement et une préinjection.

Dans l'exemple décrit et représenté, les arêtes supérieure et inférieure 10, 11 de la deuxième gorge 9 sont droites et circulaires. Mais, il est possible de configurer au moins une arête, par exemple l'arête supérieure, au moins partiellement en rampe hélicoïdale. Ceci permettrait de varier l'instant de la fin du refoulement de préinjection (B sur la fig. 6), par rotation du piston 2 autour de son axe longitudinal. Une configuration appropriée de l'arête inférieure de la gorge 9 permettrait de modifier le début du refoulement d'injection principale (C).

Le mode de réalisation représenté par les figs 2 à 5 comprend une gorge 9 circulaire et deux fois deux trous d'arrivée 14, et ceci dans le but de réduire la hauteur de la gorge 9 et les diamètres desdits trous 14, car ces deux dimensions décident de la distance entre B et C sur la fig. 6, c'est-à-dire le moment de la préinjection par rapport à l'injection principale, d'une part, et la levée de la came correspondant à cette période, d'autre part. Ces mesures permettent de diminuer la longueur de la partie inactive, c'est-à-dire sans refoulement de la course du piston, d'avancer le début du refoulement d'injection principale et/ou retarder le début du refoulement de préinjection.

Les figs 7 et 8 montrent un autre mode de réalisation de la pompe d'injection, dans lequel les trous d'arrivée 14' - au nombre de deux dans l'exemple représenté - sont situés approximativement au même niveau que les orifices d'arrivée 4. Deux gorges 9' dont la fonction correspond à celle de la gorge circulaire 9 du premier mode de réalisation sont pratiquées dans la surface périphérique du piston, à une distance prédéterminée de la surface supérieure 15 du piston, sensiblement parallèlement à celle-ci.

Comme il ressort clairement des figs 7 et 8, chaque gorge 9' débouche à une extrémité dans une rainure verticale 8 et communique ainsi, de façon permanente, avec l'intérieur de la chambre d'admission 3. Selon une variante de réalisation, chaque rainure pourrait être en communication avec cette chambre par ses deux extrémités.

Le fonctionnement de ce mode de réalisation est le même, au niveau du principe, que celui illustré par les figs 1 à 4. Le refoulement de préinjection débute lorsque les orifices 4 sont obturés par le piston. Les trous d'arrivée 14' sont fermés par la partie de la surface périphérique 13' du piston qui se trouve au-dessus des gorges 9'. Ce refoulement est terminé à l'instant où les gorges 9' viennent en regard des trous 14'. Le refoulement d'injection principale commence après l'obturation des trous 14' par la surface périphérique du piston situé en dessous des gorges 9' et prend fin lorsque la rampe 7 découvre les orifices 4.

La pompe d'injection selon la présente invention comprend également des moyens qui permettent la variation du début du refoulement de préinjection. Ces moyens sont formés par un dispositif accumulateur. Selon la représentation schématique donnée par la fig. 9, l'accumulateur comprend une chambre accumulatrice 16 dans laquelle est monté un piston 17 mobile à l'encontre d'un ressort de rappel 18. La chambre 16 communique de façon permanente avec la chambre d'admission 3 de la pompe d'injection par un passage 19 qui débouche dans la chambre 3 à un niveau au-dessus du point mort haut du piston. La partie arrière 20 de la chambre, qui loge le ressort 18, est en communication permanente avec l'espace 21 d'où partent les orifices d'arrivée. Ceci assure qu'une pression relativement basse agit sur la face arrière du piston 17. La course du piston 17 est limitée par une butée 22 formée par exemple par un épaulement de la paroi de la chambre 16. Le piston 17 est déplaçable sur une longueur e. La butée 22 est conformée en siège étanche pour produire une barrière d'étanchéité entre la chambre 16 et la partie 20 de la chambre contenant le ressort 18, lorsque le piston est poussé contre la butée sous l'effet de la forte pression qui règne dans la chambre 3 de la pompe et la chambre 16, lors du refoulement du combustible vers l'injecteur.

Cet accumulateur fonctionne de la façon suivante: Lorsqu'après obturation des orifices d'arrivée 4, le piston 2 continue sa course de montée, la pression à l'intérieur de la chambre 3 réceptrice n'augmente que doucement puisque la diminution du volume de la chambre réceptrice 3 est compensée par une augmentation du volume de la chambre accumulatrice 16 du fait que le piston 17 recule sous l'effet de l'augmentation de la pression. Par conséquent, la pression qui est nécessaire pour l'ouverture du clapet de refoulement 23 ne peut s'établir qu'après que le piston soit venu en contact sur sa butée de siège étanche 22. Ceci signifie que le point A, sur la fig. 6, se déplace vers le point B et que la quantité de combustible de préinjection refoulé diminue. Par contre, l'interruption du refoulement au point B est indépendant de l'accumulateur et déterminé uniquement par la mise en communication des trous supplémentaires 14 et de la gorge 9 d'interruption du refoulement. Bien que la pression à l'intérieur de la chambre 3 tombe, elle reste cependant, en raison du piston qui continue sa course de montée, à une valeur suffisante pour le maintien sur son siège du piston 17 de l'accumulateur.

Ceci signifie que l'accumulateur n'a aucune influence sur le début du refoulement d'injection principale, mais permet de faire varier le début du refoulement de préinjection (point A sur la fig. 6), et ainsi la quantité du combustible de préinjection.

Les figs 10 et 11 illustrent deux modes de réalisation de l'accumulateur 15 conforme à l'invention. Dans les deux cas, l'accumulateur est disposé à côté du dispositif formant organe de décharge 23, au-dessus de la chambre d'admission 3 de la pompe d'injection. Ainsi, l'accumulateur est parfaitement incorporé à la structure de la pompe.

L'accumulateur représenté sur la fig. 11 est réalisé pour permettre un réglage de l'extérieur du début du refoulement de préinjection. A cet effet, une tige 24 est fixée à la face arrière du piston 17. L'extrémité libre de ladite tige ressort de la pompe. La tige 24 peut être commandée depuis l'extérieur de la pompe, ce qui permet de varier facilement la position finale du piston 17. Il est aussi possible de mettre hors service la préinjection.

## Revendications

1. Pompe d'injection pour un moteur à combustion interne adaptée pour refouler une quantité de combustible de pré-injection avant le refoulement du combustible d'injection principale, du type comprenant une chambre (3) réceptrice de combustible, délimitée dans un corps cylindrique (1) et variable en volume par le déplacement dans ce corps (1) d'un piston (2) suivant un mouvement alternatif rectiligne, cette chambre (3) étant pourvue d'orifices (4) d'arrivée de combustible, reliés à une source de combustible de relativement faible pression et obturables par ledit piston (2) au cours de son déplacement en direction de son point mort haut pour permettre le refoulement de combustible hors de ladite chambre (3), ledit piston (2) comportant une tête pourvue d'au moins une rampe hélicoïdale (7) généralement destinée à déterminer la fin du refoulement par la pompe et une gorge (9) d'interruption du refoulement communiquant avec ladite chambre (3), l'interruption de refoulement ayant lieu lorsque cette gorge (9) vient en regard d'au moins un passage (14) à travers ledit corps (1) et communiquant avec ladite source de combustible, ce passage (14) ayant une section transversale d'écoulement prédéterminée, caractérisée en ce que, d'une façon connue en soi, la pompe comprend un dispositif de variation du début du refoulement qui comporte une chambre (16) accumulatrice de combustible, en communication permanente avec la chambre d'admission (3) et de volume variable par un piston (17) monté mobile dans ladite chambre accumulatrice (16), à l'encontre d'un ressort de rappel (18), sous l'effet de la pression du combustible dans la chambre d'admission (3) et en ce que ce piston (17) vient en appui étanche sur un siège (22) formant butée de limitation de la course du piston (17) pendant la pré-injection et est maintenu sur ce siège (22) sous l'effet d'une pression égale à celle produite, pendant l'interruption du refoulement, par le piston (2) de pompe continuant sa course de montée pendant cette interruption sans influencer le début du refoulement d'injection principale.

2. Pompe d'injection selon la revendication 1, caractérisée en ce qu'une tige (24) est fixée à la face arrière du piston (17) précité et que l'extrémité libre de ladite tige (24) est amenée hors de la structure de la pompe pour déterminer la longueur de la course du piston.

## Claims

1. Injection pump for an internal combustion engine adapted to deliver an amount of pre-injection fuel before the delivery of the main injection fuel, of the type comprising a fuel receiving chamber (3) defined by a body (1) which is cylindrical and variable in volume by the displacement within this body (1) of a piston (2) in a rectilinear reciprocating motion, the said chamber (3) being provided with fuel admission orifices (4) connected to a source of fuel of relatively low pressure, and obturable by the said piston (2) during its displacement towards its upper dead center to allow the delivery of fuel from the said chamber (3), the said piston (2) having a head provided with at least one helical edge (7) generally intended to define the end of the delivery by the pump and a groove (9) for interrupting the delivery communicating with the said chamber (3), the interruption of the delivery taking place when the groove (9) is opposite at least one passage (14) through the said body (1) and communicating with the said source of fuel, the said passage (14) having a predetermined flow cross-section, characterized in that, in a manner known per se, the pump comprises a device for varying the beginning of the delivery which includes a fuel accumulating chamber 16 in permanent communication with the admission chamber (3) and the volume of which is varied by a plunger (17) mounted movably in the said accumulating chamber (16), counter to a return spring (18), under the action of the fuel pressure in the admission chamber (3) and in that the plunger (17) is sealingly forced onto a seat (22) constituting a stop for limiting the travel of the plunger (17) during the pre-injection and is retained on the seat (22) under the action of a pressure equal to the one produced, during the interruption of the delivery, by the pump piston (2) continuing its upward travel during the said interruption without influencing the beginning of the main injection delivery.

2. An injection pump according to claim 1, characterized in that a stem (24) is secured to the rear face of the said plunger (17) and in that the free end of the said stem (24) projects outwardly of the pump structure to determine the length of the plunger travel.

## Patentansprüche

1. Einspritzpumpe für einen Verbrennungsmotor zum Ausstoss einer Voreinspritzkraftstoffmenge vor dem Ausstoss des Kraftstoffs für die Haupteinspritzung, mit einer Brennstoffaufnahmekammer (3), die in einem zylindrischen Körper (1) ausgebildet ist und dessen Volumen durch die geradlinige Hin- und Herbewegung eines Kolbens (2) in diesem Körper verändert wird, wobei die Kammer (3) mit Öffnungen (4) zum Zufluss vom Kraftstoff versehen ist, die mit einer Kraftstoffquelle verhältnismässig niedrigen Drucks verbunden und durch den genannten Kolben (2) während dessen Bewegung zu seinem oberen Todpunkt hin verschliessbar sind, um den Ausstoss des Kraftstoffes aus der genannten Kammer (3) heraus zu erlauben, wobei der Kolben (2) einen Kopf mit wenigstens einer im allgemeinen das Ende des Ausstosses aus der Pumpe bestimmenden schraubenförmigen Rampe (7) und eine Nut (9) zur Unterbrechung des Ausstosses, die mit der genannten Kammer (3) in Verbindung steht, besitzt, wobei die Ausstossunterbrechung stattfindet, wenn diese Nut (9) in eine Stellung gegenüber wenigstens einer mit der genannten Kraftstoffquelle in Verbindung stehenden Durchführung (14) durch den genannten Körper (1) kommt, wobei die Durchführung (14) einen bestimmten Durchströmungsquerschnitt hat, dadurch gekennzeichnet, dass die Pumpe in an sich bekannter Weise eine Vorrichtung zur Veränderung des Beginnes des Ausstosses besitzt, die eine Brennstöffsammelkammer (16) aufweist, die ständig mit der Aufnahmekammer (13) in Verbindung steht und dessen Volumen durch einen Kolben (17) veränderlich ist, der in der genannten Kammer (16) entgegen einer Rückstellfeder (18) unter Bewirkung des Kraftstoffdruckes in der Aufnahmekammer (3) beweglich angebracht ist, und dass dieser Kolben (17) in dichter Weise auf einem Sitz (22) zur Auflage kommt, der einen Begrenzungsanschlag für den Hub des Kolbens (17) während der Voreinspritzung bildet, und auf diesem Sitz (22) unter Wirkung eines Druckes gehalten wird, der gleich dem Druck ist, der während der Ausstossunterbrechung von dem Kolben (2) der Pumpe hervorgerufen wird, wenn dieser seinen Aufwärtshub während der Unterbrechung fortsetzt, ohne den Beginn des Ausstosses für die Haupteinspritzung zu beeinflussen.

2. Einspritzpumpe nach Anspruch 1, dadurch gekennzeichnet, dass eine Stange (24) an der rückwärtigen Fläche des genannten Kolbens (17) befestigt ist, und dass das freie Ende der genannten Stange (24) aus der Struktur der Pumpe herausgeführt ist, um die Länge des Kolbenhubes zu bestimmen.
